# EUROPÄISCHE PATENTSCHRIFT

(11) **EP 2 358 988 B1**
(45) Veröffentlichungstag und Bekanntmachung des Hinweises auf die Patenterteilung: **19.09.2012**
(21) Anmeldenummer: 09771694.8
(22) Anmeldetag: 09.11.2009
(51) Int. Cl.: F02D 41/38

(54) **STEUERUNGS- UND REGELUNGSVERFAHREN FÜR EINE BRENNKRAFTMASCHINE MIT EINEM COMMON-RAILSYSTEM**
CONTROL AND REGULATION METHOD FOR AN INTERNAL COMBUSTION ENGINE HAVING A COMMON RAIL SYSTEM
PROCÉDÉ DE COMMANDE ET DE RÉGULATION D'UN MOTEUR À COMBUSTION INTERNE ÉQUIPÉ D'UN SYSTÈME À RAMPE COMMUNE

(30) Priorität: 24.11.2008 DE 102008058720
(43) Veröffentlichungstag der Anmeldung: 24.08.2011
(73) Patentinhaber: MTU FRIEDRICHSHAFEN GMBH, 88045 Friedrichshafen (DE)
(72) Erfinder: DÖLKER, Armin, 88048 Friedrichshafen (DE)
(86) Internationale Anmeldenummer: PCT/EP2009/007989
(87) Internationale Veröffentlichungsnummer: WO 2010/057588

(56) Entgegenhaltungen:
- EP-A2- 1 298 307
- DE-A1- 10 030 364
- DE-B3- 10 330 466
- DE-B3-102005 029 138

## Beschreibung

Die Erfindung betrifft ein Steuerungs- und Regelungsverfahren für eine Brennkraftmaschine mit einem Common-Railsystem, bei dem im Normalbetrieb der Raildruck geregelt wird und mit Erkennen eines Lastabwurfs vom Regelungs- in den Steuerungsbetrieb gewechselt wird, wobei im Steuerungsbetrieb das PWM-Signal zur Beaufschlagung der Regelstrecke temporär auf einen gegenüber dem Normalbetrieb erhöhten PWM-Wert gesetzt wird.

Bei einem Common-Railsystem fördert eine Hochdruckpumpe den Kraftstoff aus einem Kraftstofftank in ein Rail. Der Zulaufquerschnitt zur Hochdruckpumpe wird über eine veränderliche Saugdrossel festgelegt. Am Rail angeschlossen sind Injektoren über welche der Kraftstoff in die Brennräume der Brennkraftmaschine eingespritzt wird. Da die Güte der Verbrennung entscheidend vom Druckniveau im Rail abhängt, wird dieses geregelt. Der Hochdruck-Regelkreis umfasst einen Druckregler, die Saugdrossel mit Hochdruckpumpe und das Rail als Regelstrecke sowie ein Filter im Rückkopplungszweig. In diesem Hochdruck-Regelkreis entspricht das Druckniveau im Rail der Regelgröße. Die gemessenen Druckwerte des Rails werden über das Filter in einen Ist-Raildruck gewandelt und mit einem Soll-Raildruck verglichen. Die sich hieraus ergebende Regelabweichung wird dann über den Druckregler in ein Stellsignal für die Saugdrossel gewandelt. Das Stellsignal entspricht z. B. einem Volumenstrom mit der Einheit Liter/Minute. Typischerweise ist das Stellsignal elektrisch als PWM-Signal (pulsweitenmoduliert) mit konstanter Frequenz, zum Beispiel 50 Hz, ausgeführt. Der zuvor beschriebene Hochdruck-Regelkreis ist aus der DE 103 30 466 B3 bekannt.

Auf Grund der hohen Dynamik ist ein Lastabwurf regelungstechnisch ein schwer beherrschbarer Vorgang, so kann nach einem Lastabwurf der Raildruck mit einem Druckgradienten von bis zu 4000 bar/Sekunde ansteigen. Wird beispielsweise die Brennkraftmaschine bei einem stationären Raildruck von 1800 bar betrieben und beträgt die PWM-Frequenz 50 Hz, entsprechend 20 ms Periodendauer, so kann der Raildruck um bis zu 80 bar ansteigen bevor auf den Lastabwurf über die Veränderung des PWM-Signals reagiert wird. Erschwerend kommt hinzu, dass Drucksignal-Erfassung, Stellgrößen-Berechnung und Ausgeben des PWM-Signals zu unterschiedlichen Zeitpunkten, also asynchron, erfolgen. Im ungünstigsten Fall kann die sich ergebende Totzeit bis zu zwei PWM-Perioden betragen. Diese Totzeit ist kritisch, da der maximale Raildruck über ein passives Druckbegrenzungsventil begrenzt wird, welches zum Beispiel bei 1950 bar öffnet.

Zur Verbesserung der Sicherheit der Druckregelung bei einem Lastabwurf schlägt die DE 10 2005 029 138 B3 vor, dass vom Regelungs- in den Steuerungsbetrieb gewechselt wird. Im Steuerungsbetrieb wird das PWM-Signal zur Ansteuerung der Saugdrossel temporär über eine Treppenfunktion auf einen erhöhten PWM-Wert gesetzt, wodurch der Schließvorgang der Saugdrossel beschleunigt wird.

Zur Verbesserung der Dynamik bei großen Sollwert-Sprüngen schlägt die DE 40 20 654 A1 vor, dass das Impulsende des PWM-Signals oder die Frequenz des PWM-Signals der aktuellen Entwicklung der Soll- und Istwerte nachgeführt wird. Grundlegende Voraussetzung für dieses Verfahren ist jedoch der zeitsynchrone Start des PWM-Signals und der Erfassung der Soll-Istwerte. Für die Druckregelung im Common-Railsystem kommt dieses Verfahren nicht in Betracht, da hier eine Asynchronität von Druckregelung und PWM-Signal der Regelfall ist. Zudem ist bei einem Lastabwurf auf Grund des hohen Druckgradienten eine Frequenznachführung, im Sinne einer Frequenzerhöhung mit anschließender Frequenzverringerung, technisch nicht darstellbar.

Zur Verringerung von Druckschwingungen im Rail, welche durch die Saugdrossel angeregt werden, sieht die DE 103 30 466 B3 eine Frequenzumschaltung des PWM-Signals vor. Hierzu wird aus dem Winkelabstand zweier Einspritzungen und der Frequenz des PWM-Signals eine kritische Motordrehzahl berechnet, bei der die Frequenzen des PWM-Signals und der Einspritzung nahezu gleich groß sind und hieraus ein Drehzahlbereich definiert. Durchläuft die Motordrehzahl diesen Drehzahlbereich, so wird das PWM-Signal von einer ersten Frequenz, zum Beispiel 100 Hz, auf eine zweite Frequenz, zum Beispiel 120 Hz, umgeschaltet. Durch die Frequenzumschaltung wird der Hochdruck-Regelkreis im Bereich um die kritischen Drehzahlen stabilisiert.

Ausgehend von der in der DE 10 2005 029 138 B3 beschrieben temporären PWM-Vorgabe bei einem Lastabwurf, liegt der Erfindung die Aufgabe zu Grunde, die Druckregelung bei einem Lastabwurf weiter zu optimieren.

Gelöst wird diese Aufgabe durch die im Anspruch 1 aufgeführten Merkmale. In den Unteransprüchen sind die Ausgestaltungen dargestellt.

Wie in der DE 10 2005 029 138 B3 dargestellt, wird über ein erstes Filter der erste Ist-Raildruck und hieraus die Regelabweichung berechnet. Gleichzeitig wird über ein zweites, schnelleres Filter ein zweiter Ist-Raildruck berechnet. Ein Lastabwurf wird nun daran erkannt, dass der zweite Ist-Raildruck einen ersten Grenzwert übersteigt. Mit Erkennen des Lastabwurfs wird dann das PWM-Signal von einer ersten Frequenz, zum Beispiel 50 Hz, auf eine zweite, wesentlich höhere Frequenz, zum Beispiel 500 Hz, umgeschaltet. Übersteigt danach der zweite Ist-Raildruck einen zweiten Grenzwert, so wird in den Steuerungsbetrieb mit der temporären PWM-Vorgabe gewechselt. Auf Grund der wesentlich höheren PWM-Frequenz greift die temporäre PWM-Vorgabe früher. Die Optimierung besteht also darin, dass die Totzeit zwischen Erkennen des Lastabwurfs und Ausgeben des PWM-Signals verkürzt wird, mit dem Vorteil einer deutlichen Verringerung des Raildruck-Überschwingens nach dem Lastabwurf.

Beendet wird die Funktion, wenn der zweite Ist-Raildruck den um einen Hysteresewert reduzierten ersten Grenzwert wieder unterschreitet. Mit Ende der Funktion wird dann das PWM-Signal von der zweiten Frequenz wieder zurück auf die erste, niedere Frequenz geschaltet. Da die höhere PWM-Frequenz lediglich während eines kurzen Zeitraums gesetzt wird, bleibt die Verlustleistung und die Wärmeentwicklung der Schalttransistoren im elektronischen Motorsteuergerät innerhalb der vom Halbleiterhersteller angegebenen Spezifikation.

In den Figuren ist ein bevorzugtes Ausführungsbeispiel dargestellt. Es zeigen:
- Figur 1: ein Systemschaubild,
- Figur 2: einen Hockdruck-Regelkreis als Blockschaltbild,
- Figur 3: einen Lastabwurf als Zeitdiagramm,
- Figur 4: ein Zustandsdiagramm und
- Figur 5: einen Programm-Ablaufplan.

Die Figur 1 zeigt ein Systemschaubild einer elektronisch gesteuerten Brennkraftmaschine 1 mit einem Common-Railsystem. Das Common-Railsystem umfasst als mechanische Komponenten eine Niederdruckpumpe 3 zur Förderung von Kraftstoff aus einem Tank 2, eine Saugdrossel 4 zur Beeinflussung des Volumenstroms, eine Hochdruckpumpe 5, ein Rail 6 und Injektoren 8 zum Einspritzen von Kraftstoff in die Brennräume der Brennkraftmaschine 1.

Gesteuert wird die Brennkraftmaschine 1 über ein elektronisches Motorsteuergerät 9 (ECU). In der Figur 1 sind als Eingangsgrößen des elektronischen Motorsteuergeräts 9 exemplarisch der Raildruck pCR, welcher über einen Drucksensor 7 erfasst wird, die Motordrehzahl nMOT und eine Größe EIN dargestellt. Die Größe EIN steht stellvertretend für die weiteren Eingangssignale, beispielsweise für die Öl- oder die Kraftstofftemperatur. Die dargestellten Ausgangsgrößen des elektronischen Motorsteuergeräts 9 sind ein PWM-Signal PWM zur Ansteuerung der Saugdrossel 4, ein leistungsbestimmendes Signal ve zur Ansteuerung der Injektoren 8 und eine Größe AUS. Das leistungsbestimmende Signal ve kennzeichnet einen Spritzbeginn und eine Spritzdauer. Die Größe AUS steht stellvertretend für die weiteren Stellsignale zur Steuerung der Brennkraftmaschine 1, beispielsweise ein Stellsignal zur Ansteuerung eines AGR-Ventils. Das dargestellte Common-Railsystem kann selbstverständlich auch als Common-Railsystem mit Einzelspeichern ausgeführt sein. In diesem Fall ist der Einzelspeicher im Injektor 8 integriert, wobei dann der Einzelspeicherdruck pE ein weiteres Eingangssignal des elektronischen Motorsteuergeräts 9 ist.

Die Figur 2 zeigt den Hochdruck-Regelkreis zur Regelung des Raildrucks als Blockschaltbild. Die Eingangsgröße entspricht einem Soll-Raildruck pCR(SL). Die Ausgangsgröße entspricht dem Rohwert des Raildrucks pCR. Aus dem Rohwert des Raildrucks pCR wird mittels eines ersten Filters 15 ein erster Ist-Raildruck pCR1(IST) bestimmt. Dieser wird mit dem Sollwert pCR(SL) an einem Summationspunkt A verglichen, woraus eine Regelabweichung ep resultiert. Aus der Regelabweichung ep wird mittels eines Druckreglers 10 eine Stellgröße berechnet. Die Stellgröße entspricht einem Volumenstrom qV1. Die physikalische Einheit des Volumenstroms ist Liter/Minute. Optional ist vorgesehen, dass zum Volumenstrom qV1 der berechnete Sollverbrauch addiert wird. Der Volumenstrom qV1 entspricht der Eingangsgröße für eine Begrenzung 11. Die Begrenzung 11 kann drehzahlabhängig ausgeführt sein, Eingangsgröße nMOT. Die Ausgangsgröße qV2 der Begrenzung 11 wird danach in einer Berechnung 12 in ein PWM-Signal PWM1 umgerechnet. Das PWM-Signal PWM1 stellt hierbei die Einschaltdauer dar und die Frequenz fPWM entspricht der Frequenz, zum Beispiel 50 Hz (Periodendauer: 20 ms). Mitberücksichtigt werden bei der Umrechnung die Schwankungen der Betriebsspannung und des Kraftstoffvordrucks. Das PWM-Signal PWM1 ist die Eingangsgröße eines ersten Schalters 13. Eine zweite Eingangsgröße des ersten Schalters 13 ist ein PWM-Signal PWM2. Das Ausgangssignal PWM des ersten Schalters 13 entspricht je nach Stellung entweder dem Signal PWM1 oder PWM2. Mit dem PWM-Signal PWM wird dann die Magnetspule der Saugdrossel beaufschlagt. Dadurch wird der Weg des Magnetkerns verändert, wodurch der Förderstrom der Hochdruckpumpe frei beeinflusst wird. Die Hochdruckpumpe, die Saugdrossel und das Rail entsprechen einer Regelstrecke 14. Aus dem Rail 6 wird über die Injektoren 8 ein Verbrauchsvolumenstrom qV3 abgeführt. Damit ist der Regelkreis geschlossen.

Ergänzt wird dieser Regelkreis durch die temporäre PWM-Vorgabe, wie diese aus der DE 10 2005 029 138 B3 bekannt ist. Die Elemente der temporären PWM-Vorgabe sind ein zweites Filter 17 zur Berechnung eines zweiten Ist-Raildrucks pCR2(IST), ein Funktionsblock 18 zur Festlegung eines Signals SZ1 zur Ansteuerung des ersten Schalters 13 und eine PWM-Vorgabe 16. Im Regelungsbetrieb befindet sich der erste Schalter 13 in der Stellung a, d. h. die vom Druckregler 10 berechnete Stellgröße qV1 wird begrenzt, in ein PWM-Signal PWM1 umgesetzt und damit die Regelstrecke 14 beaufschlagt. Übersteigt der zweite Ist-Raildruck pCR2(IST) einen Grenzwert, hier: der zweite Grenzwert GW2, so ändert der Funktionsblock 18 den Signalpegel des Signals SZ1, wodurch der erste Schalter 13 in die Stellung b umgesteuert wird. In der Stellung b wird über die PWM-Vorgabe 16 temporär ein gegenüber dem Normalbetrieb erhöhter PWM-Wert PWM2 ausgegeben. Mit anderen Worten: Es wird vom Regelungsbetrieb in den Steuerungsbetrieb gewechselt. Die temporäre PWM-Vorgabe kann - wie dargestellt- treppenförmig ausgeführt sein. Nach Ablauf eines vorgebbaren Zeitraums wechselt dann der erste Schalter 13 wieder zurück in Stellung a. Damit ist wieder der Regelungsbetrieb gesetzt.

Im praktischen Betrieb wird das PWM-Signal mit einer niederen PWM-Frequenz fPWM, beispielsweise 50 Hz, von der entsprechenden Treibersoftware ausgestattet. Der PWM-Wert kann daher in einem 20ms-Zeitraster aktualisiert werden. Durch die niedere PWM-Frequenz wird erreicht, dass erstens der Schieber der Saugdrossel sich bewegt, also nur die Gleitreibung zu überwinden ist, und zweitens die Verlustleistung der Schalttransistoren im elektronischen Motorsteuergerät innerhalb der Spezifikation bleibt. Der Druckregier 10 wird von der Motorsoftware mit konstanter Abtastzeit gerechnet. Erkennt der Druckregler 10 eine sich betragsmäßig vergrößernde Regelabweichung ep, so kann es sein, dass eine PWM-Periode kurz zuvor begonnen hat. Die neue, erhöhte PWM-Einschaltdauer kann daher erst bei Beginn der nächsten PWM-Periode gesetzt werden, also frühestens nach Ablauf des 20ms-Zeitrasters. Dies bedeutet wiederum, dass der Raildruck pCR während der aktuellen und auch zu Beginn der nächsten PWM-Periode weiter ansteigt. Bedingt durch die Asynchronität von PWM-Signal und Druckregler-Abtastung entsteht damit eine entsprechende Totzeit.

Hier setzt nun die Erfindung an, indem das Blockschaltbild der Figur 2 durch einen Funktionsblock 19 und einen zweiten Schalter 20 ergänzt wird. Im Regelungsbetrieb befindet sich der zweite Schalter 20 in der Stellung a, in welcher die erste Frequenz f1 (50 Hz) die Frequenz fPWM bestimmt. Übersteigt der zweite Ist-Raildruck pCR2(IST) einen ersten Grenzwert GW1, dies ist bei einem Lastabwurf der Fall, so setzt der Funktionsblock 19 das Ansteuersignal SZ2 zur Ansteuerung des zweiten Schalters 20 auf einen zweiten Wert, wodurch dieser in die Stellung b umgesteuert wird. Jetzt entspricht die Frequenz fPWM der zweiten Frequenz f2 von zum Beispiel 500 Hz. Das PWM-Signal PWM1 wird nunmehr alle 2 ms aktualisiert. Übersteigt der zweite Ist-Raildruck pCR2(IST) den zweiten Grenzwert GW2, so wird die temporäre PWM-Vorgabe aktiviert. Unterschreitet der zweite Ist-Raildruck pCR2(IST) die Differenz von erstem Grenzwert und eines Hysteresewerts, so wechselt der Schalter 20 wieder zurück in die Stellung a, womit die PWM-Frequenz fPWM wieder mit der ersten Frequenz f1 identisch ist.

Die Figur 3 zeigt einen Lastabwurf als Zeitdiagramm. Die Figur 3 besteht aus den Teilfiguren 3A bis 3D. Diese zeigen jeweils über der Zeit: in Figur 3A den Verlauf des zweiten Ist-Raildrucks pCR2(IST), in Figur 3B den Wert des PWM-Signals PWM, in Figur 3C das PWM-Signat in der Impuls-Pausendarstellung gemäß dem Stand der Technik und in Figur 3D das PWM-Signal in der Impuls-Pausendarstellung gemäß der Erfindung. Zum PWM-Signal der Figur 3C korrespondiert der als durchgezogene Linie dargestellte Druckverlauf in der Figur 3A. Zum PWM-Signal der Figur 3D korrespondiert der als gestrichelte Linie dargestellte Druckverlauf in der Figur 3A. Dem dargestellten Beispiel wurde eine erste PWM-Frequenz von 50 Hz, welche einem Zeitraster von 20 ms entspricht, und eine zweite PWM-Frequenz von 500 Hz, welche einem Zeitraster von 2 ms entspricht, zu Grunde gelegt. Der Soll-Raildruck wurde konstant beibehalten.

Der Ablauf des Verfahrens nach dem Stand der Technik ist folgendermaßen:
Vor dem Zeitpunkt t1 wird die Brennkraftmaschine im stationären Zustand bei einem Raildruck von 1800 bar betrieben. Im stationären Zustand wird der Raildruck geregelt. Zum Zeitpunkt t1 erfolgt ein Abwerfen der Last, was ein Ansteigen des Raildrucks zur Folge hat. Der aus dem Raildruck über das erste Filter (Fig. 2: 15) berechnete erste Ist-Raildruck pCR1(IST) und der über das zweite Filter (Fig. 2: 17) berechnete zweite Ist-Raildruck pCR2(IST) steigen jeweils an. Der zunehmende erste Ist-Raildruck pCR1(IST) verursacht eine betragsmäßig zunehmende Regelabweichung, welche der Druckregler in ein zunehmendes PWM-Signal (Fig. 3B) umsetzt, wodurch die Saugdrossel in Schließrichtung bewegt wird. Übersteigt nun der zweite Ist-Raildruck pCR2(IST) zum Zeitpunkt t3 den zweiten Grenzwert GW2, hier: 1900 bar, Punkt B in Fig. 3A, so wird die temporäre PWM-Vorgabe aktiviert, es wird also vom Regelungsbetrieb in den Steuerungsbetrieb gewechselt. Ab dem Zeitpunkt t3 wird daher das PWM-Signal 20 ms lang auf 100% erhöht (Fig. 3B). Die eingestellte Frequenz des PWM-Signals bleibt unverändert bei 50 Hz. Zum Zeitpunkt t3 hat gerade eine neue PWM-Periode begonnen, so dass die PWM-Erhöhung nicht unmittelbar wirksam wird. Siehe in der Fig. 3C der vergrößert dargestellte Ausschnitt. Die PWM-Erhöhung wird erst 20 ms, also eine Periodendauer, später zum Zeitpunkt t5 wirksam. Dem PWM-Wert von 100 % in der Fig. 3B entspricht der Impuls D in der Fig. 3C. Auf Grund dieser Totzeit steigt der zweite Ist-Raildruck pCR2(IST) weiter an und erreicht mit dem Wert 2030 bar seinen Höchstwert.

Der Ablauf des Verfahrens nach der Erfindung ist folgendermaßen:
Der zweite Ist-Raildruck pCR2(IST) überschreitet zum Zeitpunkt t2 den ersten Grenzwert GW1, hier: 1850 bar, Punkt A in Fig. 3A. Mit Überschreiten des ersten Grenzwerts GW1 wird auf die zweite PWM-Frequenz 500 Hz umgeschaltet (Fig. 3D). Zum Zeitpunkt t3 überschreitet der zweite Ist-Raildruck pCR2(IST) dann den zweiten Grenzwert GW2, hier: 1900 bar, Punkt B in Fig. 3A. Mit Überschreiten des zweiten Grenzwerts GW2 wird die temporäre PWM-Vorgabe aktiviert, also vom Regelungsbetrieb in den Steuerungsbetrieb gewechselt. Dem PWM-Wert von 100 % in der Fig. 3B entspricht der Impuls E in der Fig. 3D, ab dem Zeitpunkt t4. Die Totzeit bis zur Wirksamkeit der PWM-Erhöhung beträgt diesmal ebenfalls wiederum eine volle Periodendauer, nur beträgt diese jetzt 2 ms. Insgesamt wird die PWM-Erhöhung also 18 ms früher wirksam. Als Folge steigt der zweite Ist-Raildruck pCR2(IST) diesmal nur auf 1940 bar an. Die Umschaltung der PWM-Frequenz reduziert daher den Hochdruck-Überschwinger um 90 bar. In der Fig. 3A ist dies mit dem Bezugszeichen dp dargestellt.

Deaktiviert wird die Erhöhung der PWM-Frequenz, wenn der zweite Ist-Raildruck pCR2(IST) den ersten Grenzwert GW1 um einen vorgegebenen Hysteresewert pHY, zum Beispiel 30 bar, im Punkt C unterschreitet. Als Folge wird von der zweiten Frequenz 500 Hz auf die erste Frequenz 50 Hz umgeschaltet, siehe Fig. 3D zum Zeitpunkt t6. Da im Rahmen der Erfindung nur während des Hochdruck-Überschwingens (Zeitraum t2/t6) auf eine hohe PWM-Frequenz umgeschaltet wird, bleibt die Wärmeentwicklung der Leistungsendstufe trotz der Vielzahl der Transistor-Schaltvorgänge innerhalb der zulässigen Hardware-Spezifikation.

Die Schaltlogik der Erfindung ist in der Figur 4 dargestellt. Im stationären Betrieb ist die PWM-Frequenz fPWM auf die erste Frequenz f1, zum Beispiel 50 Hz, gesetzt. Wird der zweite Ist-Raildruck pCR2(IST) größer/gleich als der erste Grenzwert GW1, so wird die PWM-Frequenz fPWM auf die zweite Frequenz f2, zum Beispiel 500 Hz, gesetzt. Das Rückschalten auf die erste Frequenz f1 erfolgt dann, wenn der erste Grenzwert GW1 um den Hysteresewert pHY unterschritten wird.

Die Figur 5 zeigt einen Programm-Ablaufplan des Verfahrens. Bei S1 werden ein Merker mit dem Wert 0 initialisiert und die Frequenz fPWM des PWM-Signals auf den Wert f1, zum Beispiel 50 Hz, gesetzt. Bei der Abfrage in S2 wird der Wert des Merkers geprüft. Ist der Wert 1, wird der Programmteil mit den Schritten S6 bis S8 durchlaufen. Ist der Wert des Merkers hingegen 0, so wird der Programmteil mit den Schritten S3 bis S5 durchlaufen. Beim ersten Programmdurchlauf (Merker=0) wird danach bei S3 geprüft, ob der zweite Ist-Raildruck pCR2(IST) den ersten Grenzwert GW1 erreicht oder überschreitet. Ist dies nicht der Fall, Abfrageergebnis S3: nein, befindet sich die Brennkraftmaschine im stationären Zustand und der Programmablauf wird bei A fortgesetzt. Wird hingegen bei S3 ein Lastabwurf erkannt, Abfrageergebnis S3: ja, so wird bei S4 auf die zweite Frequenz f2, zum Beispiel 500 Hz, umgeschaltet. Der PWM-Wert kann jetzt innerhalb eines 2-ms-Zeitrasters verändert werden. Anschließend wird bei S5 der Merker auf den Wert 1 gesetzt und der Programmablauf bei A fortgesetzt.

Ergibt die Abfrage bei S2, dass der Merker den Wert 1 hat, Abfrageergebnis S2: ja, so wird bei S6 geprüft, ob der zweite Ist-Raildruck pCR2(IST) kleiner oder gleich die Ausschaltschwelle ist. Die Ausschaltschwelle ist auf die Differenz von erstem Grenzwert GW1 und dem Hysteresewert pHY gesetzt. Wurde die Ausschaltschwelle noch nicht unterschritten, so wird der Programmablauf bei A fortgesetzt. Wurde die Ausschaltschwelle erreicht oder unterschritten, Abfrageergebnis S6: ja, so wird bei S7 die Frequenz fPWM des PWM-Signals von der zweiten Frequenz f2 zurück auf die erste Frequenz f1 geschaltet. Anschließend wird der Merker auf seinen Initialisierungswert 0 gesetzt, S8, und der Programmablauf bei A fortgesetzt.

### Bezugszeichen

- 1: Brennkraftmaschine
- 2: Tank
- 3: Niederdruckpumpe
- 4: Saugdrossel
- 5: Hochdruckpumpe
- 6: Rail
- 7: Drucksensor (Rail)
- 8: Injektor
- 9: elektronisches Motorsteuergerät (ECU)
- 10: Druckregler
- 11: Begrenzung
- 12: Berechnung PWM-Signal
- 13: erster Schalter
- 14: Regelstrecke
- 15: erstes Filter
- 16: PWM-Vorgabe
- 17: zweites Filter
- 18: Funktionsblock
- 19: Funktionsblock
- 20: zweiter Schalter

## Patentansprüche

1. Steuerungs- und Regelungsverfahren für eine Brennkraftmaschine (1) mit einem Common-Railsystem, bei dem im Normalbetrieb ein Raildruck (pCR) geregelt wird, indem ein erster Ist-Raildruck (pCR1 (IST)) über ein erstes Filter (15) aus dem Raildruck (pCR) bestimmt wird, eine Regelabweichung (ep) aus einem Soll-Raildruck (pCR(SL)) sowie dem ersten Ist-Raildruck (pCR1(IST)) berechnet wird, eine Stellgröße (qV1) über einen Druckregler (10) aus der Regelabweichung (ep) berechnet wird und in Abhängigkeit der Stellgröße (qV1) ein PWM-Signal (PWM1) mit einer ersten PWM-Frequenz (f1) zur Ansteuerung einer Regelstrecke (14) festgelegt wird, bei dem ein zweiter Ist-Raildruck (pCR2(IST)) über ein zweites Filter (17) bestimmt wird, ein Lastabwurf erkannt wird, wenn der zweite Ist-Raildruck (pCR2(IST)) einen ersten Grenzwert (GW1) übersteigt, mit Überschreiten des ersten Grenzwerts (GW1) das PWM-Signal (PWM1) von der ersten PWM-Frequenz (f1) auf eine zweite, wesentlich höhere PWM-Frequenz (f2) umgeschaltet wird und bei dem mit Überschreiten eines zweiten Grenzwerts (GW2) der Raildruck (pCR) gesteuert wird, indem das PWM-Signal (PWM1) temporär auf einen gegenüber dem Normalbetrieb erhöhten PWM-Wert (PWM2) gesetzt wird.

2. Verfahren nach Anspruch 1,
**dadurch gekennzeichnet,**
**dass** nach Ablauf einer Zeitstufe der Steuerungsbetrieb mit erhöhtem PWM-Wert (PWM2) deaktiviert wird und der Regelungsbetrieb aktiviert wird.

3. Verfahren nach Anspruch 2,
**dadurch gekennzeichnet,**
**dass** das PWM-Signal (PWM1) von der zweiten PWM-Frequenz (f2) auf die erste PWM-Frequenz (f1) umgeschaltet wird, wenn der zweite Ist-Raildruck (pCR2(IST)) den ersten Grenzwert (GW1) um einen Hysteresewert (pHY) wieder unterschreitet.

## Claims

1. Control and regulating method for an internal combustion engine (1) having a common rail system, in which method, during normal operation, a rail pressure (pCR) is regulated by virtue of a first actual rail pressure (pCR1(IST)) being determined from the rail pressure (pCR) by means of a first filter (15), a regulating deviation (ep) is calculated from a setpoint rail pressure (pCR(SL)) and from the first actual rail pressure (pCR1(IST)), an actuating variable (qV1) is calculated from the regulating deviation (ep) by means of a pressure regulator (10), and a PWM signal (PWM1) with a first PWM frequency (f1) for the activation of a regulating path (14) is defined as a function of the actuating variable (qV1), in which method a second actual rail pressure (pCR2(IST)) is determined by means of a second filter (17), a load dump is identified if the second actual rail pressure (pCR2(IST)) exceeds a first threshold value (GW1), the PWM signal (PWM1) is switched from the first PWM frequency (f1) to a second, significantly higher PWM frequency (f2) upon the exceedance of the first threshold value (GW1), and in which method, upon the exceedance of a second threshold value (GW2), the rail pressure (pCR) is controlled by virtue of the PWM signal (PWM1) being set temporarily to a PWM value (PWM2) which is elevated in relation to normal operation.

2. Method according to Claim 1,
**characterized**
**in that**, after the expiry of a time interval, the control operation with elevated PWM value (PWM2) is deactivated and the regulating operation is activated.

3. Method according to Claim 2,
**characterized**
**in that** the PWM signal (PWM1) is switched from the second PWM frequency (f2) to the first PWM frequency (f1) when the second actual rail pressure (pCR2(IST)) falls below the first threshold value (GW1) again by a hysteresis value (pHY).

## Revendications

1. Procédé de commande et de régulation de moteur à combustion interne (1) équipé d'un système à rampe commune, dans lequel une pression de rail (pCR) est régulée selon le mode de fonctionnement normal, en déterminant une première pression de rail réelle (pCR1 (IST)) à partir de la pression de rail (pCR) par le biais d'un premier filtre (15), un écart de régulation (ep) entre une pression de rail théorique (pCR(SL)) et la première pression de rail réelle (pCR1 (IST)) étant calculé, un ordre de grandeur de réglage (qV1) étant calculé à partir de l'écart de régulation (ep) par le biais d'un régulateur de pression (10) et un signal PWM (PWM1) de première fréquence PWM (f1) étant déterminé en fonction de l'ordre de grandeur de réglage (qV1) en vue de commander une course de régulation (14), où une deuxième pression de rail réelle (pCR2(IST)) est déterminée par le biais d'un deuxième filtre (17), un délestage brusque étant détecté lorsque la deuxième pression de rail réelle (pCR2(IST)) dépasse une première valeur limite (GW1), le signal PWM (PWM1) étant basculé de la première fréquence PWM (f1) vers une deuxième fréquence PWM (f2) sensiblement plus élevée après dépassement de la première valeur limite (GW1) et où lorsqu'une deuxième valeur limite (GW2) est dépassée, la pression de rail (pCR) est commandée en amenant temporairement le signal PWM (PWM1) à une valeur PWM (PWM2) plus élevée que dans le mode de fonctionnement normal.

2. Procédé selon la revendication 1, **caractérisé en ce qu'**après écoulement d'une certaine durée, le mode de fonctionnement de commande avec une valeur PWM (PWM2) supérieure est désactivé et que le mode de fonctionnement de régulation est activé.

3. Procédé selon la revendication 2, **caractérisé en ce que** le signal PWM (PWM1) est basculé de la deuxième fréquence PWM (f2) vers la première fréquence PWM (f1) lorsque la deuxième pression de rail réelle (pCR2(IST)) repasse en dessous de la première valeur limite (GW1) d'au moins une valeur d'hystérèse (pHY).
